# EUROPÄISCHE PATENTSCHRIFT

(11) **EP 3 584 009 B1**
(45) Veröffentlichungstag und Bekanntmachung des Hinweises auf die Patenterteilung: **11.01.2023**
(21) Anmeldenummer: 19173605.7
(22) Anmeldetag: 09.05.2019
(51) Int. Cl.: B01L 1/00

(54) **SICHERHEITSSCHRANK**
SAFETY CABINET
ARMOIRE DE SÉCURITÉ

(30) Priorität: 19.06.2018 DE 202018103446 U
(43) Veröffentlichungstag der Anmeldung: 25.12.2019
(73) Patentinhaber: Düperthal Sicherheitstechnik GmbH & Co.KG, 63791 Karlstein (DE)
(72) Erfinder: Backhaus, Frank, 32051 Herford (DE)
(74) Vertreter: Andrejewski - Honke Patent- und Rechtsanwälte Partnerschaft mbB

(56) Entgegenhaltungen:
- EP-A1- 3 053 651
- EP-A1- 3 287 203
- US-A1- 2004 242 143

## Beschreibung

Die Erfindung betrifft einen Sicherheitsschrank, insbesondere Gefahrstoffschrank zur Lagerung flüssiger oder gasförmiger Gefahrstoffe, mit einem Schrankkorpus, ferner mit wenigstens einer an den Schrankkorpus angeschlossenen Abluftleitung, und mit zumindest einem an der Abluftleitung angeordneten Sensor zur Luftmengenmessung, wobei der Sensor als Differenzdrucksensor zur Bestimmung eines Volumenstromes in der Abluftleitung ausgebildet ist, und wobei der Differenzdrucksensor an eine Steuer-/Regeleinheit zur Regelung des Volumenstromes angeschlossen ist.

Sicherheitsschränke und vorzugsweise Gefahrstoffschränke werden in der Praxis im Allgemeinen eingesetzt, um Chemikalien oder andere, meistens flüssige, Gefahrgüter zu lagern. Zu diesem Zweck werden die fraglichen Gefahrgüter in Flaschen, Kanistern etc. in dem betreffenden Schrank bevorratet. Der Sicherheitsschrank ist in der Regel mit einer bestimmten und vorgegebenen Feuerbeständigkeit ausgerüstet. Diese kann beispielsweise zu einer Feuerwiderstandsfähigkeit von 60 Minuten oder 90 Minuten korrespondieren. Auf diese Weise werden insbesondere im Brandfall etwaige Feuer, Explosionen etc. vermieden. Das hat sich grundsätzlich bewährt.

Bei einem Sicherheitsschrank entsprechend der DE 20 2011 100 301 U1 ist zusätzlich ein Luftschleier im Bereich einer Zutrittsöffnung des Schrankkorpus vorgesehen. Die Zutrittsöffnung lässt sich mit Hilfe wenigstens einer Schranktür verschließen. Die geförderte Luftmenge ist in diesem Zusammenhang variabel ausgebildet. Auf diese Weise können insgesamt auch großflächige Luftschleier erzeugt werden, und zwar unter Berücksichtigung einer energetisch optimierten Auslegung.

Der Luftmengenmessung in einer Abluftleitung bzw. Zuluftleitung zu einem Sicherheitsschrank kommt eine zunehmende Bedeutung zu. Das lässt sich darauf zurückführen, dass heutzutage Sicherheitsschränke oftmals mit unterschiedlichen flüssigen oder gasförmigen Gefahrstoffen bestückt werden. Um an dieser Stelle eine einwandfreie Entlüftung zu gewährleisten, ist es erforderlich, über die Zuluftleitung eine ausreichende Menge an Zuluft zuzuführen bzw. über die Abluftleitung abzuführen. Meistens ist lediglich eine Abluftleitung realisiert. Denn derartige Sicherheitsschränke werden oftmals in Labors oder Arbeitsräumen aufgestellt, die ohnehin mit permanenter Zuluft beaufschlagt werden.

Beim Stand der Technik nach der DE 20 2015 100 532 U1 ist der Sensor an eine übergeordnete Steuereinheit zur zeitabhängigen Luftsteuerung angeschlossen. Auf diese Weise kann die Leistung einer Lüftungsanordnung beispielsweise tageszeitabhängig und / oder wochentagsabhängig variiert werden. Auch eine gefahrstoffspezifische Luftsteuerung wird angesprochen.

Beim gattungsbildenden Stand der Technik nach der EP 3 053 651 A1 geht es um ein Verfahren zur Steuerung der einem Sicherheitsschrank zugeführten und/oder von ihm abgeführten Luftmenge. Dazu kann in einer Abluftleitung ein Sensor zur Luftmengenmessung angeordnet und ausgewertet werden. Außerdem ist eine mit dem Sensor verbundene Steuereinheit zur zeitabhängigen Luftmengensteuerung in der Abluftleitung vorgesehen. Bei dem Sensor kann es sich auch um einen Differenzdrucksensor handeln.

Der Stand der Technik hat sich grundsätzlich bewährt. Allerdings lassen sich aus der überwachten Luftmenge nicht automatisch Aussagen hinsichtlich des zu- oder abgeführten Volumenstromes treffen. Aus diesem Grund kann nicht mit Sicherheit abgeschätzt oder entschieden werden, ob die jeweils eingestellte Luftmenge für den spezifischen Anwendungsfall ausreichend ist oder nicht. Da gilt erst recht vor dem Hintergrund, dass oftmals unterschiedliche topologische Gegebenheiten, variierende Füllungen des Schrankes etc. berücksichtigt werden müssen. Hier will die Erfindung insgesamt Abhilfe schaffen.

Der Erfindung liegt das technische Problem zugrunde, einen derartigen Sicherheitsschrank so weiterzuentwickeln, dass er Volumenstrom an abgeführter und / oder zugeführter Luft einwandfrei bestimmt und im Hinblick auf seine Größe sicher qualifiziert werden kann.

Zur Lösung dieser technischen Problemstellung ist ein gattungsgemäßer Sicherheitsschrank im Rahmen der Erfindung dadurch gekennzeichnet, dass der Differenzdrucksensor mit zwei hermetisch voneinander getrennten Messkammern ausgerüstet ist, welche durch eine Membran voneinander getrennt sind, wobei von jeder Membran ein an die Abluftleitung angeschlossener Verbindungsschlauch ausgeht, und wobei ein Differenzdruck zu Verformungen der Membran korrespondiert, welche mit Hilfe der Steuer-/Regeleinheit erfasst werden. Die Erfindung wird somit durch die Merkmale des Anspruchs 1 definiert.

Erfindungsgemäß ist dabei der eingesetzte Differenzdrucksensor an eine Steuer-/Regeleinheit zur Regelung des Volumenstromes angeschlossen.

Die Steuer-/Regeleinheit gibt in diesem Zusammenhang ein Überwachungsfenster für den Volumenstrom vor.

Im Rahmen der Erfindung wird also zunächst einmal auf einen speziellen Sensor in der Abluftleitung zurückgegriffen, nämlich einen Differenzdrucksensor. Ein solcher Differenzdrucksensor stellt einen Drucksensor dar, welcher die Differenz zweier Absolutdrücke, den Differenzdruck, misst. Erfindungsgemäß greift der Differenzdrucksensor zu diesem Zweck auf zwei Messkammern zurück, die hermetisch voneinander durch eine Membran getrennt sind. Die Auslenkung der Membran stellt ein Maß für die Größe des Differenzdruckes dar.

Ein entsprechendes Messsignal lässt sich über eine Kapazitätsmessung bei Kondensatoren bzw. durch Rückgriff auf einen kapazitiven Sensor aus der Durchbiegung der Membran ableiten. Zu diesem Zweck wird eine Wechselspannung angelegt und kann der Kapazitätsunterschied ermittelt werden. Alternativ hierzu kann auch mit einem Silicium-Drucksensor gearbeitet werden, welcher die Verformung der Membran über an der Membran angebrachte Widerstände oder auf die Membran aufgebrachter Widerstände misst. In diesem Fall wird eine zugehörige Messschaltung im Regelfall mit Gleichspannung betrieben.

Jedenfalls kann der gemessene Differenzdruck mit Hilfe des Differenzdrucksensors unter Berücksichtigung topologischer Vorgaben in einen Volumenstrom seitens der Steuer-/Regeleinheit umgerechnet werden. Das heißt, anhand beispielsweise eines Querschnitts der zugehörigen Abluftleitung und unter Berücksichtigung des mit Hilfe des Differenzdrucksensors gemessenen Differenzdruckes kann auf einen Volumenstrom V im Innern der Abluftleitung eines Querschnittes Q wie folgt rückgeschlossen werden:

Dabei stellt Δp den Differenzdruck und die Dichte der Luft dar. Dementsprechend korrespondiert im Endeffekt jeder Sensormesswert, welcher die Verformung der Membran zwischen den beiden abgeschlossenen Messkammern des Differenzdruckmessers widergibt unter Berücksichtigung der topologischen Vorgaben, insbesondere des Querschnittes Q der betreffenden Abluftleitung bzw. Zuluftleitung sowie bei Berücksichtigung der Dichte der geförderte Luft zu einem entsprechenden und hieraus abgeleiteten Volumenstrom.

Mit Hilfe der Steuer-/Regeleinheit kann nun ein Überwachungsfenster für den Volumenstrom vorgegeben werden. Dieses Überwachungsfenster gibt vor, innerhalb welchen Wertebereiches der Volumenstrom (gemessen in m³ × s⁻¹) zulässigerweise anzusiedeln ist. Je nachdem, ob der Volumenstrom innerhalb des Überwachungsfensters angesiedelt ist oder nicht, kann die Steuer-/Regeleinheit beispielsweise eine Warnmeldung abgeben und / oder für eine entsprechende Regelung des Volumenstromes sorgen. Dazu weist die Steuer-/Regeleinheit zumindest einen angeschlossenen Motor oder Lüfter zur Variation des Volumenstromes in Abhängigkeit von Messwerten des Differenzdrucksensors auf.

Außerdem kann mit Hilfe der Steuer-/Regeleinheit zusätzlich und vorteilhaft ein kumulierter Volumenstrom erfasst und ggf. ausgewertet werden. Bei dem kumulierten Volumenstrom handelt es sich um über einen bestimmten Zeitraum aufaddierten Volumenstrom. Dieser kumulierte Volumenstrom mag als weiteres Kriterium neben der Platzierung des Volumenstromes innerhalb des Überwachungsfensters seitens der Steuer-/Regeleinheit dafür herangezogen werden, ob die vorliegenden Verhältnisse für die tatsächlich im Gefahrstoffschrank bevorrateten flüssigen oder gasförmigen Gefahrstoffe ausreichend sind oder nicht.

Beispielsweise wird man in Abhängigkeit beispielsweise einer Verdampfungsrate eines im Schrank bevorrateten flüssigen Gefahrstoffes den Volumenstrom entsprechend erhöhen oder verringern. Ebenso spielt natürlich die Anzahl der im Gefahrstoffschrank bevorrateten Gebinde eine Rolle, das heißt, die Gesamtmenge an eventuell entstehenden dampfförmigen Gefahrstoffen. Das heißt, die Steuer-/Regeleinheit variiert das Überwachungsfenster in Abhängigkeit beispielsweise der im Schrankkorpus gelagerten Gefahrstoffe. Grundsätzlich kann das Überwachungsfenster auch in Abhängigkeit topologischer Vorgaben variiert werden. Das heißt, je nach Länge der Abluftleitung oder dessen Querschnitt muss natürlich das von der Steuer-/Regeleinheit vorgegebene Überwachungsfenster angepasst werden. Ebenso spielen möglicherweise geographische oder meteorologische und / oder gesetzliche Vorgaben eine Rolle.

Wird beispielsweise der Sicherheitsschrank in tropischen Gefilden aufgestellt, ist mit einer erhöhten Verdampfungsrate etwaiger flüssiger Gefahrstoffe zu rechnen und muss demzufolge der erforderliche Volumenstrom und folglich das Überwachungsfenster erhöht werden. Ebenso spielen möglicherweise meteorologische Vorgaben eine Rolle, wenn sich beispielsweise das betrachtete Labor in einer Zone stark variierender Außentemperatur befindet. Genauso gut lassen sich auf diese Weise gesetzliche Vorgaben abbilden.

Die Steuer-/Regeleinheit ist im Allgemeinen mit einer Anzeigeeinheit verbunden. Auf diese Weise wird ein Bediener über die Funktion der Steuer-/Regeleinheit, gegebenenfalls den Volumenstrom in der Zuluftleitung bzw. Abluftleitung, das Ein- und Ausschalten des Motors bzw. Lüfters, etwaige Warnmeldungen etc. unterrichtet.

Schlussendlich können der Differenzdrucksensor, die Steuer-/Regeleinheit und die Anzeigeeinheit insgesamt an einen Datenbus angeschlossen sein. Auf diese Weise lassen sich die zuvor angegebenen und mit Hilfe der Anzeigeeinheit visualisierten Daten ergänzend auch an jeden beliebigen Ort übertragen. Das kann beispielsweise über ein Rechnernetzwerk, beispielsweise das Internet, erfolgen. Dadurch ist auch eine Fernüberwachung des Sicherheitsschrankes oder sogar eine Fernwartung möglich. Ebenso kann von der Ferne aus das Überwachungsfenster entsprechend angepasst werden, wenn sich die Verhältnisse vor Ort - wie beschrieben - ändern sollten.

In jedem Fall sorgt die Steuer-/Regeleinheit allgemein dafür, dass der durch die Zuluftleitung dem erfindungsgemäßen Sicherheitsschrank zugeführte Volumenstrom ebenso wie ein Volumenstrom durch die Abluftleitung so regelnd eingestellt wird, dass sich der Volumenstrom wertemäßig innerhalb des vorgegebenen Überwachungsfensters befindet. Auf diese Weise wird eine maximale Sicherheit zur Verfügung gestellt, weil immer gewährleistet ist, dass etwaige im Innern des Schrankkorpus entstehende Dämpfe zuverlässig und zielgenau über beispielsweise die Abluftleitung abgeführt werden. Eine zusätzliche Zuluftleitung ist meist nicht vorgesehen, weil in Laboren oder Arbeitsräumen, in welchen die erfindungsgemäßen Sicherheitsschränke aufgestellt werden, in der Regel ohnehin eine Klimatisierung und folglich Zuluftanlage zur Verfügung steht und für die erforderliche Zuluft ohnehin gesorgt wird. Dies umso mehr, als derartige Sicherheitsschränke nicht hermetisch abgeschlossen sind, sondern vielmehr bei einem entsprechenden Unterdruck im Innern des Schrankkorpus von außen durch ohnehin vorhandene Öffnungen ins Innere des Schrankkorpus einströmen.

Im Ergebnis wird ein Sicherheitsschrank zur Verfügung gestellt, der insgesamt hinsichtlich der zur Verfügung gestellten Sicherheit gegenüber dem Stand der Technik noch einmal Verbesserungen aufweist. Das lässt sich im Kern darauf zurückführen, dass je nach den topologischen Vorgaben respektive der Bestückung des Sicherheitsschrankes mit den flüssigen oder gasförmigen Gefahrstoffen seitens der Steuer-/Regeleinheit ein entsprechend angepasstes Überwachungsfenster für den Volumenstrom in der Abluftleitung vorgegeben wird.

Dadurch, dass der Volumenstrom innerhalb dieses Überwachungsfensters gehalten wird, und zwar durch einen Regelvorgang, ist sichergestellt, dass etwaige im Innern des Schrankkorpus entstehende Dämpfe in ausreichendem Maße abgeführt werden. Zugleich wird eine energieoptimierte Lösung zur Verfügung gestellt, weil beispielsweise ein Motor bzw. Lüfter nicht unnötig läuft, sondern mit Hilfe der Steuer-/Regeleinheit seine Luftmengenbewegung vorgegeben wird, nämlich exakt zur Erzeugung des Volumenstromes innerhalb des wachungsfensters. Hierin sind die wesentlichen Vorteile zu sehen.

Im Folgenden wird die Erfindung anhand einer lediglich ein Ausführungsbeispiel darstellenden Zeichnung näher erläutert;
es zeigen:
Fig. 1 den erfindungsgemäßen Sicherheitsschrank in einer Übersicht und
Fig. 2 ein Detail aus Fig. 2 mit dem Differenzdrucksensor.

In der Fig. 1 ist ein Sicherheitsschrank dargestellt, der vorliegend als Gefahrstoffschrank ausgelegt ist. Der Sicherheitsschrank dient zur Bevorratung von lediglich angedeuteten Chemikalien 1. Um die Chemikalien 1 komfortabel im Innern des Schrankes unterzubringen, sind an einen Schrankkorpus 2 im Ausführungsbeispiel zwei Drehflügeltüren 3 angeschlagen. Die Drehflügeltüren bzw. Schranktüren 3 lassen sich synchron von einem Bediener mit einer Hand öffnen und schließen. Neben der zuvor genannten Einhandbedienung ist auch eine Zweihandbedienung der Art möglich, dass die beiden Drehflügeltüren 3 getrennt voneinander mit zwei Händen bedient werden.

Wie üblich, verfügt der Schrankkorpus 2 über Seitenwandungen 2a sowie eine Kopf- oder Deckenwandung 2b, eine Bodenwandung 2c und schließlich eine Rückenwandung 2d. Die Drehflügeltüren 3 sind jeweils um vertikale Achsen 4 drehbar an den Schrankkorpus 2 angeschlossen. Man erkennt, dass beide Drehflügeltüren 3 im Ausführungsbeispiel und nicht einschränkend an ein gemeinsames Verbindungselement bzw. jeweilige Verbindungselemente 5 angeschlossen sind. Das einzige Verbindungselement 5 nach dem Ausführungsbeispiel arbeitet über Schubstangen 6 auf die jeweils angeschlossene Drehflügeltür 3.

Von besonderer Bedeutung für die Erfindung ist nun noch eine Abluftleitung 7, welche im Ausführungsbeispiel und nicht einschränkend an die Deckenwandung 2b angeschlossen ist. Die Abluftleitung 7 kommuniziert über eine dortige Öffnung mit dem Inneren des Schrankkorpus 2. Neben der Abluftleitung 7 kann zusätzlich auch noch eine Zuluftleitung realisiert sein, welche jedoch nicht dargestellt ist.

An der Abluftleitung 7 ist zusätzlich noch ein Sensor 8 angeordnet. Bei dem Sensor 8 handelt es sich ausweislich der Darstellung in der Fig. 2 um einen Differenzdrucksensor 8.

Der Differenzdrucksensor 8 ist mit zwei in der Fig. 2 angedeuteten Messkammern ausgerüstet, die hermetisch voneinander getrennt sind, und zwar durch eine in der Fig. 2 angedeutete und zwischen den Messkammern vorgesehene Membran 16. Von jeder der Messkammern geht ein an die Abluftleitung 7 angeschlossener Verbindungsschlauch 17 aus. Die eine Messkammer mit dem zugehörigen Verbindungsschlauch 17 korrespondiert zu einem Anschlussstutzen 17a, welcher stromaufwärts im Vergleich zu einem weiteren Anschlussstutzen 17b angeordnet ist, welcher über einen weiteren Verbindungsschlauch 17 mit der weiteren Messkammer kommuniziert. Aufgrund des in der Fig. 2 angedeuteten und in Pfeilrichtung durch die Abluftleitung 7 strömenden Abluftstromes stellt sich zwischen den beiden Anschlussstutzen 17a, 17b ein Differenzdruck Δp ein. Dieser Differenzdruck Δp korrespondiert zu Verformungen der Membran 16, welche mit Hilfe einer Steuer-/Regeleinheit 10 erfasst und an eine Anzeigeeinheit 15 ausgegeben werden kann. Mit Hilfe der Anzeigeeinheit 15 lässt sich der jeweilige Volumenstrom V visualisieren. Ebenso die Funktion oder Arbeitsweise einer Lüftungsanordnung 9, die ebenso wie der Differenzdrucksensor 8 über einen Datenbus 11 mit der Steuer-/Regeleinheit 10 kommuniziert.

Aus dem in der Fig. 2 angedeuteten Querschnitt Q und einer Dichte der durch die Abluftleitung 7 hindurchgeführten Abluft lässt sich entsprechend der zuvor wiedergegebenen Formel insgesamt der Volumenstrom V im Innern der Abluftleitung 7 aus den Messungen des Differenzdrucksensors 8 ableiten.

Die Steuer-/Regeleinheit 10 ist nach dem Ausführungsbeispiel am Schranckorpus 2 angeordnet. Tatsächlich kann die Steuer-/Regeleinheit 10 an die Deckenwandung 2b angeschlossen werden. Je nach den Vorgaben der Steuer-/Regeleinheit 10 wird über den Datenbus 11 die Lüftungsanordnung 9 angesteuert. Dazu findet insgesamt eine Regelung des durch die Abluftleitung 7 abgeführten Volumenstromes statt. Im Rahmen der Regelung gibt die Steuer-/Regeleinheit 10 ein Überwachungsfenster für den Volumenstrom vor.

Beispielsweise mag der Volumenstrom V in einem Bereich zwischen beispielsweise 100 ml/min bis 500 ml/min eingestellt werden. Das hierzu gehörige Überwachungsfenster kann seitens der Steuer-/Regeleinheit 10 geändert werden. Das heißt, die Steuer-/Regeleinheit 10 variiert das vorgenannte Überwachungsfenster in Abhängigkeit beispielsweise topologischer Vorgaben, der im Schrankkorpus 2 gelagerten Gefahrstoffe, geographischer oder meteorologischer und / oder gesetzlicher Vorgaben, wie dies einleitend bereits beschrieben wurde.

In den Figuren ist darüber hinaus noch eine Bedieneinheit 12 dargestellt, welche mit der Steuer-/Regeleinheit 10 gekoppelt ist. Die Bedieneinheit 12 weist im Ausführungsbeispiel nach der Fig. 1 ein Bedienfeld auf, über welches beispielsweise eine Tastenkombination an die Steuer-/Regeleinheit übermittelt werden kann. Hierdurch können die jeweils eingelagerten Gefahrstoffe identifiziert werden.

Darüber hinaus ist noch ein Feuchtesensor 13 dargestellt, dessen Sensorsignale ebenfalls von der Steuer-/Regeleinheit 10 ausgewertet werden. Sollte der Feuchtesensor 13 beispielsweise eine Leckage eines Behälters für die Chemikalien 1 im Innern des Schrankkorpus 2 ermitteln, so sorgt diese Meldung in der Steuer-/Regeleinheit 10 dafür, dass beispielsweise eine Warnmeldung abgesetzt und an der Anzeigeeinheit 15 ausgegeben wird. Außerdem lässt sich im Anschluss hieran die Leistung der Lüftungsanordnung 9 erhöhen. Schließlich ist noch ein Türöffnungssensor 14 vorgesehen, der ebenfalls an die Steuer-/Regeleinheit 10 angeschlossen ist. Mit Hilfe dieses Türöffnungssensors 14 kann eine Öffnung oder ein Verschluss der Schranktür bzw. Drehflügeltür 3 festgestellt werden.

Der Türöffnungssensor 14 ist nach dem Ausführungsbeispiel und erfindungsgemäß insgesamt entbehrlich. Denn bei einer beispielsweise geöffneten Drehflügeltür 3 ist mit einem erhöhten Volumenstrom durch die Abluftleitung 7 zu rechnen. Dieser erhöhte Volumenstrom mag dabei außerhalb des Überwachungsfensters angesiedelt sein, sodass im Anschluss hieran die Steuer-/Regeleinheit 10 entweder eine entsprechende Warnmeldung abgibt oder dafür sorgt, dass das Überwachungsfenster insgesamt angepasst bzw. die hiermit verbundenen Werte reduziert werden. Ebenso lassen sich aus veränderten Messungen für den Volumenstrom Rückschlüsse auf etwaige verstopfte Leitungen bzw. eine verstopfte Abluftleitung 7 im Beispielfall ziehen. Darüber hinaus kann aus der Messung des Volumenstroms auf eventuell verstopfte Filter im Innern der Abluftleitung 7 rückgeschlossen werden.

Darüber hinaus besteht insgesamt die Möglichkeit, den kumulierten Volumenstrom mit Hilfe der Steuer-/Regeleinheit 10 zu erfassen und ggf. auszuwerten. Bei dem kumulierten Volumenstrom handelt es sich um den Volumenstrom an durch die Abluftleitung 7 abgeführter Abluft über eine bestimmte Zeit bzw. eine vorgegebene Zeitdauer. Dadurch kann insgesamt eine Zustandsüberwachung des Sicherheitsschrankes realisiert und umgesetzt werden. Ebenso lassen sich Rückschlüsse über den Energiebedarf der Lüftungsanordnung 9 ziehen. Als Folge hiervon lässt sich über die Steuer-/Regeleinheit 10 nicht nur der jeweilige Volumenstrom auswerten und protokollieren, sondern es können ergänzende Rückschlüsse zum Energiebedarf bzw. im Hinblick auf etwaige Wartungen gezogen werden.

## Patentansprüche

1. Sicherheitsschrank, insbesondere Gefahrstoffschrank zur Lagerung flüssiger oder gasförmiger Gefahrstoffe, mit einem Schrankkorpus (2), ferner mit wenigstens einer an den Schrankkorpus (2) angeschlossenen Abluftleitung (7), und mit zumindest einem an der Abluftleitung (7) angeordneten Sensor (8) zur Luftmengenmessung, wobei der Sensor (8) als Differenzdrucksensor (8) zur Bestimmung eines Volumenstroms in der Abluftleitung (7) ausgebildet ist, und wobei der Differenzdrucksensor (8) an eine Steuer-/Regeleinheit (10) zur Regelung des Volumenstromes angeschlossen ist,
**dadurch gekennzeichnet, dass**
der Differenzdrucksensor (8) mit zwei hermetisch voneinander getrennten Messkammern ausgerüstet ist, welche durch eine Membran (16) voneinander getrennt sind, wobei
von jeder Messkammer ein an die Abluftleitung (7) angeschlossener Verbindungsschlauch (17) ausgeht, und wobei
ein Differenzdruck (Δp) zu Verformungen der Membran (16) korrespondiert, welche mit Hilfe der Steuer-/Regeleinheit (10) erfasst werden.

2. Sicherheitsschrank nach Anspruch 1, **dadurch gekennzeichnet, dass** die Steuer-/Regeleinheit (10) ein Überwachungsfenster für den Volumenstrom vorgibt.

3. Sicherheitsschrank nach Anspruch 1 oder 2 **dadurch gekennzeichnet, dass** ein kumulierter Volumenstrom mit Hilfe der Steuer-/Regeleinheit (10) erfasst und gegebenenfalls ausgewertet wird.

4. Sicherheitsschrank nach einem der Ansprüche 1 bis 3, **dadurch gekennzeichnet, dass** die Steuer-/Regeleinheit (10) zumindest einen angeschlossenen Motor oder Lüfter (9) zur Variation des Volumenstromes in Abhängigkeit von Messwerten des Differenzdrucksensors (8) aufweist.

5. Sicherheitsschrank nach einem der Ansprüche 1 bis 4, **dadurch gekennzeichnet, dass** der Differenzdrucksensor (8) und / oder ein zusätzlicher Sensor zur Bestimmung des Volumenstromes sowie seiner Zusammensetzung vorgesehen ist.

6. Sicherheitsschrank nach einem der Ansprüche 1 bis 5, **dadurch gekennzeichnet, dass** die Steuer-/Regeleinheit (10) das Überwachungsfenster in Abhängigkeit beispielsweise anhand topologischer Vorgaben, der im Schranckorpus (2) gelagerten Gefahrstoffe, geographischer oder meteorologischer und / oder gesetzlicher Vorgaben entsprechend variiert.

7. Sicherheitsschrank nach einem der Ansprüche 1 bis 6, **dadurch gekennzeichnet, dass** die Steuer-/Regeleinheit (10) mit einer Anzeigeeinheit (15) verbunden ist.

8. Sicherheitsschrank nach einem der Ansprüche 1 bis 7, **dadurch gekennzeichnet, dass** der Differenzdrucksensor (8), die Steuer-/Regeleinheit (10) und die Anzeigeeinheit (15) an einen Datenbus (11) angeschlossen sind.

## Claims

1. A safety cabinet, in particular hazardous substances cabinet for storing liquid or gaseous hazardous substances, with a cabinet body (2), furthermore with at least one exhaust air line (7) connected to the cabinet body (2), and with at least one sensor (8) arranged on the exhaust air line (7) for measuring the air volume, wherein the sensor (8) is designed as a differential pressure sensor (8) for determining a volume flow in the exhaust air line (7), and wherein the differential pressure sensor (8) is connected to a control/regulating unit (10) for regulating the volume flow,
**characterized in that**
the differential pressure sensor (8) is equipped with two measuring chambers which are hermetically separated from one another and are separated from one another by a diaphragm (16), wherein
a connecting hose (17) connected to the exhaust air line (7) extends from each measuring chamber, and wherein
a differential pressure (Δp) corresponds to deformations of the diaphragm (16) which are detected by means of the control/regulating unit (10).

2. The safety cabinet according to claim 1, **characterized in that** the control/regulating unit (10) specifies a monitoring window for the volume flow.

3. The safety cabinet according to claim 1 or 2, **characterized in that** an accumulated volume flow is detected and optionally evaluated by means of the control/regulating unit (10).

4. The safety cabinet according to any one of the claims 1 to 3, **characterized in that** the control/regulating unit (10) has at least one connected motor or fan (9) for varying the volume flow depending on measured values of the differential pressure sensor (8).

5. The safety cabinet according to any one of the claims 1 to 4, **characterized in that** the differential pressure sensor (8) and / or an additional sensor is provided for determining both the volume flow and its composition.

6. The safety cabinet according to any one of the claims 1 to 5, **characterized in that** the control/regulating unit (10) varies the monitoring window accordingly based on, for example, topological specifications, the hazardous substances stored in the cabinet body (2), geographical or meteorological and/or legal specifications.

7. The safety cabinet according to any one of claims 1 to 6, **characterized in that** the control/regulating unit (10) is connected to a display unit (15).

8. The safety cabinet according to any one of claims 1 to 7, **characterized in that** the differential pressure sensor (8), the control/regulating unit (10) and the display unit (15) are connected to a data bus (11).

## Revendications

1. Armoire de sécurité, en particulier armoire pour substances dangereuses destinée à l'entreposage de substances dangereuses liquides ou gazeuses, avec un corps d'armoire (2), avec en plus au moins une conduite d'évacuation (7) raccordée au corps d'armoire (2) et avec au moins un capteur (8) disposé sur la conduite d'évacuation (7) pour la mesure du débit d'air, sachant que le capteur (8) est constitué sous la forme de capteur de pression différentielle (8) pour déterminer un débit volumique dans la conduite d'évacuation (7) et sachant que le capteur de pression différentielle (8) est raccordé à une unité de commande/de régulation (10) pour réguler le débit volumique,
**caractérisée en ce que**
le capteur de pression différentielle (8) est équipé de deux chambres de mesure hermétiquement séparées l'une de l'autre, lesquelles sont séparées l'une de l'autre par une membrane (16), sachant
qu'un flexible de liaison (17) raccordé à la conduite d'évacuation (7) part de chaque chambre de mesure, et sachant
qu'une pression différentielle (Δp) correspond aux déformations de la membrane (16), lesquelles sont saisies à l'aide de l'unité de commande/de régulation (10) .

2. Armoire de sécurité selon la revendication 1, **caractérisée en ce que** l'unité de commande/de régulation (10) prédéfinit une fenêtre de surveillance pour le débit volumique.

3. Armoire de sécurité selon la revendication 1 ou 2, **caractérisée en ce qu'**un débit vomique cumulé est saisi et le cas échéant évalué à l'aide de l'unité de commande/de régulation (10).

4. Armoire de sécurité selon l'une quelconque des revendications 1 à 3, **caractérisée en ce que** l'unité de commande/den régulation (10) comporte au moins un moteur ou ventilateur raccordé (9) pour faire varier le débit volumique en fonction de valeurs de mesure du capteur de pression différentielle (8).

5. Armoire de sécurité selon l'une quelconque des revendications 1 à 4, **caractérisée en ce que** le capteur de pression différentielle (8) et/ou un capteur supplémentaire est prévu pour déterminer le débit volumique ainsi que sa composition.

6. Armoire de sécurité selon l'une quelconque des revendications 1 à 5, **caractérisée en ce que** l'unité de commande/de régulation (10) fait varier en conséquence la fenêtre de surveillance en fonction par exemple à l'aide de consignes topologiques, des substances dangereuses entreposées dans le corps d'armoire (2), des consignes géographiques ou météorologiques et/ou légales.

7. Armoire de sécurité selon l'une quelconque des revendications 1 à 6, **caractérisée en ce que** l'unité de commande/de régulation (10) est reliée à une unité d'affichage (15).

8. Armoire de sécurité selon l'une quelconque des revendications 1 à 7, **caractérisée en ce que** le capteur de pression différentielle (8), l'unité de commande/de régulation (10) et l'unité d'affichage (15) sont raccordées à un bus de données (11).
